# FASCICULE DE BREVET EUROPEEN

(11) **EP 2 410 112 B1**
(45) Date de publication et mention de la délivrance du brevet: **06.08.2014**
(21) Numéro de dépôt: 11175037.8
(22) Date de dépôt: 22.07.2011
(51) Int. Cl.: E05B 79/06, E05B 85/06

(54) **Poignée d'ouvrant de véhicule comprenant un étrier et un organe de retenue**
Griff eines Öffnungsflügels eines Fahrzeugs mit einem Träger und einem Halter
Handle for a vehicle wing comprising a bracket and a retainer

(30) Priorité: 23.07.2010 IT MI20101367
(43) Date de publication de la demande: 25.01.2012
(73) Titulaire: U-Shin Italia S.p.A., 10044 Pianezza (IT)
(72) Inventeur: Lesueur, Guillaume, 94046 Créteil Cedex (FR); Mlynarczyk, Sébastien, 94046 Créteil Cedex (FR)
(74) Mandataire: Larger, Solène

(56) Documents cités:
- EP-A1- 1 099 817
- EP-A2- 0 166 978
- EP-A2- 1 925 764
- DE-A1- 2 656 011
- DE-U1- 8 600 443

## Description

L'invention concerne les poignées d'ouvrant de véhicule.

Les poignées d'ouvrant constituent un organe critique lorsqu'un malfaiteur tente de forcer un véhicule. Il est connu dans ce contexte de faire référence notamment au test dit test de Thatcham qui consiste à tenter de séparer le verrou de l'étrier de la poignée pour accéder au levier commandant l'ouverture de l'ouvrant. Pour que la poignée résiste à un test de ce type, on peut la doter de solutions impliquant l'ajout d'une fourche munie de vis et d'une plaque métallique entre le panneau de l'ouvrant et l'étrier, solution appelée plaque de Thatcham. Cette solution est toutefois coûteuse.

On connaît du document EP-1 925 764 une poignée d'ouvrant de véhicule comprenant un étrier présentant un logement de réception d'un verrou. Le verrou est retenu dans le logement au moyen d'un organe tournant. On introduit tout d'abord l'organe à travers une ouverture latérale de l'étrier, puis on fait passer le verrou à travers des orifices coaxiaux de l'étrier et de l'organe. On fait tourner l'organe pour le placer dans une position dans laquelle il retient l'étrier rigidement dans le logement. L'organe tournant est, quant à lui, retenu dans cette position au moyen d'un ergot de clipsage qui s'efface pour permettre le passage de l'organe puis vient en prise avec ce dernier pour le maintenir dans sa position de retenue.

Cet agencement a longtemps résisté au test précité mais il paraît maintenant envisageable qu'un malfaiteur introduise un outil plat entre l'étrier et le verrou jusqu'à atteindre l'organe tournant. Bien que ce dernier soit retenu en position par l'ergot, il ne paraît pas exclu de forcer la rotation de l'organe pour lui faire quitter la position de retenue. En effet, l'ergot ne paraît pas suffisamment robuste pour résister à certains couples convenablement appliqués avec un outil.

Un but de l'invention est donc de renforcer la résistance d'une poignée du type de celle du document précité face à un test d'effraction.

A cet effet, on prévoit selon l'invention une poignée d'ouvrant de véhicule, qui comprend :
- un étrier présentant un logement formant un orifice de réception d'un élément, ledit élément formant un verrou ou ayant une forme identique à un verrou sans constituer un verrou,
- un organe apte à occuper une position dans laquelle il retient un élément dans l'étrier,
- un ergot de clipsage apte à maintenir l'organe dans cette position, ladite poignée étant caractérisée en ce qu'elle comprend:
   - une entretoise apte à s'étendre d'un côté de l'ergot de clipsage opposé à l'organe pour bloquer l'ergot de clipsage en prise avec l'organe.

Ainsi, l'entretoise interdit tout recul de l'ergot et le maintient en prise avec l'organe. Il n'est donc plus possible de forcer ce dernier à quitter la position de retenue en obligeant l'ergot à s'effacer. Cela rend la poignée du document précité beaucoup plus résistante à une tentative d'effraction.

Avantageusement, l'étrier définit à lui seul un logement de réception de l'entretoise s'étendant du côté précité de l'ergot.

Ainsi, on réduit le nombre de pièces à assembler.

De préférence, le logement est agencé de sorte que l'entretoise est accessible depuis l'extérieur de l'étrier lorsqu'elle est en position de blocage de l'ergot.

Ainsi, l'invention n'interdit pas le démontage de la poignée pour sa réparation, son retrait ou son remplacement.

Avantageusement, la poignée est agencée de sorte que l'organe peut être placé en position de retenue à l'issue d'une poussée sur l'organe.

On peut donc facilement manoeuvrer l'organe depuis l'extérieur de l'étrier pour le placer en position de retenue ou au contraire pour la lui faire quitter en vue du démontage de la poignée.

Dans un mode de réalisation, la poignée comprend un bouchon d'obturation d'un orifice de l'ouvrant, le bouchon étant d'une seule pièce avec l'entretoise.

Ainsi, c'est le bouchon destiné à obturer l'orifice d'accès à l'étrier et à l'organe qui sert en même temps d'entretoise pour bloquer toute possibilité de mouvement de l'organe. On facilite ainsi les opérations de maintenance ou de remplacement. En effet, il suffit d'ôter le bouchon obturant la paroi de l'ouvrant pour que l'entretoise se trouve ôtée de la poignée du même coup.

On prévoit également un ensemble d'une poignée selon l'invention et d'un outil de manoeuvre apte à coopérer avec l'organe pour le placer en position de retenue ou hors de cette position depuis l'extérieur de l'étrier.

Un tel outil permet de manoeuvrer facilement l'organe lorsque l'entretoise est absente.

On prévoit également, selon l'invention, un procédé de montage d'une poignée d'ouvrant de véhicule selon l'invention dans lequel :
- on place ledit organe dans une position dans laquelle il retient ledit élément dans ledit étrier de la poignée,
- on maintient l'organe dans cette position par clipsage avec ledit ergot de clipsage; et
- on place ladite entretoise d'un côté de l'ergot de clipsage opposé à l'organe pour bloquer l'ergot de clipsage en prise avec l'organe.

Dans un mode de réalisation, on place l'entretoise lorsqu'on obture un orifice d'une paroi de l'ouvrant avec un bouchon d'une seule pièce avec l'entretoise.

D'autres caractéristiques et avantages de l'invention apparaitront encore dans la description suivante de deux modes de réalisation donnés à titre d'exemples non limitatifs en référence aux dessins annexés sur lesquels :
- la figure 1 est une vue en perspective de certaines des pièces d'une poignée d'un premier mode de réalisation de l'invention ;
- la figure 2 est une vue partielle en coupe de la poignée de la figure 1; et
- la figure 3 présente deux vues partielles en coupe de la poignée selon l'invention dans un autre mode de réalisation respectivement avant et après montage de l'entretoise.

On a illustré aux figures 1 et 2 un premier mode de réalisation d'une poignée d'ouvrant de véhicule selon l'invention. Cette poignée est globalement conforme à celle décrite dans le document EP- 1 925 764 précité auquel on renvoie pour plus de détails. La poignée 2 comprend notamment un étrier 4 présentant un logement 6 formant un orifice de réception d'un élément 8. Ce dernier peut former un verrou, notamment lorsque l'ouvrant constitue la portière du conducteur du véhicule. Il peut, sinon, avoir une forme identique à celle d'un verrou sans constituer un verrou. Ce peut être le cas lorsque l'ouvrant est associé à un siège de passager avant ou à un siège arrière du véhicule.

La poignée 2 comporte une bague de retenue 10 comprenant un corps principal annulaire 12 et un bras 14. La bague a une forme générale plate. L'étrier présente à l'une de ses extrémités longitudinales une ouverture 16 permettant l'introduction de la bague dans l'étrier afin de mettre le corps 12 en coïncidence avec l'orifice 6. La bague 10 occupe alors une position de montage.

Le corps 12 présente des encoches 18 sur sa circonférence interne. L'élément 8 comprend un corps cylindrique présentant des reliefs en saillie suivant une direction radiale à un axe du corps. Les reliefs et les encoches 18 sont positionnés de telle sorte que, lorsque la bague 10 est dans la position de montage, elle autorise l'insertion de l'élément 8 dans l'orifice 6 jusqu'à le placer dans sa position de destination. Une fois celle-ci atteinte, on manoeuvre la bague 10 de façon à la faire tourner autour de l'axe 20 de l'orifice 6 jusqu'à la placer dans la position de retenue illustrée à la figure 2. Le mouvement de la bague s'effectue dans le sens anti-horaire indiqué par la flèche 21. Dans cette position, la bague 10 retient l'élément 8 rigidement fixé à l'étrier 4, les encoches et les reliefs n'étant plus en coïncidence.

Au cours de ce mouvement, le bras 14 de la bague vient en appui contre un ergot 22 de l'étrier qui, sollicité par ce bras 14, s'efface en se fléchissant élastiquement vers le bas sur la figure 2. Lorsque le bras 14 a franchi l'ergot, ce dernier reprend sa position initiale et vient en prise avec un épaulement du bras 14. La bague 10 se trouve ainsi immobilisée dans la position de retenue où elle retient l'élément 8 dans l'étrier 4.

Pour faire passer la bague 10 de la position de montage à la position de retenue, on peut utiliser un outil 24 tel que celui illustré aux figures 1 et 2 et présenté dans le document précité, qui comprend notamment une tige 26, que l'on peut introduire dans l'ouverture 16 pour pousser le bras 14 jusqu'à placer la bague 10 en position de retenue. Lorsqu'on souhaite démonter l'élément 8, on peut introduire l'outil à nouveau dans l'ouverture 16 et en le faisant pivoter d'un quart de tour autour d'un axe de la tige 26, éloigner l'ergot 22 du bras14 afin de libérer le passage de ce dernier, puis emmener la bague 10 de la position de retenue à la position de montage qui permet d'ôter le verrou 8 de l'étrier.

L'étrier 4 présente, en l'espèce, un logement 28 limité vers le haut par une face inférieure de l'ergot 22, vers le bas par une paroi inférieure 30 de l'étrier et vers la droite par une cloison interne 32 de l'étrier. Ce logement présente à gauche sur la figure 2 une ouverture 36 vers l'extérieur de l'étrier, disposée sur le même côté que l'ouverture 16.

La poignée comprend une entretoise ou cale 34 ayant en l'espèce une forme de parallélépipède rectangle allongé. L'entretoise 34 a une forme mâle complémentaire de celle femelle du logement 28 qu'elle occupe tout entier lorsqu'elle y est insérée par l'ouverture 36. Dans cette configuration, l'entretoise est en appui par sa face inférieure contre la paroi 30, par sa face supérieure contre la face inférieure de l'ergot 22, du côté de ce dernier opposé au bras 14, et par son extrémité terminale contre la cloison 32. L'extrémité proximale de l'entretoise affleure au niveau de l'ouverture 36. Puisque l'ergot 22 immobilise par clipsage le bras 14 et que l'entretoise 34 occupe le logement 28, elle interdit tout mouvement de l'ergot, vers le bas en l'espèce, qui tendrait à l'éloigner du bras 14 pour libérer ce dernier. Elle maintient donc l'ergot encliqueté avec le bras 14, ce qui permet de garantir le maintien de la bague 10 en position de retenue. Il n'est donc pas possible, en particulier, de forcer l'ergot à s'effacer pour que la bague 10 quitte la position de retenue.

Lors du montage de la poignée sur le véhicule, il suffit, après que la bague 10 a atteint la position de retenue, d'introduire l'entretoise 34 dans l'ouverture 36 pour la mettre dans le logement 28.

Si on souhaite démonter la poignée pour la réparer ou la remplacer, on commence par ôter l'entretoise 34 de son logement. On manoeuvre ensuite la bague 10, par exemple au moyen de l'outil 26, en dégageant préalablement l'ergot 22 maintenant libre de s'effacer pour laisser la bague 10 atteindre sa position de montage, puis on enlève l'élément 8.

Le deuxième mode de réalisation de la poignée illustré aux figures 3 et 4 est similaire au premier mode des figures 1 et 2 de sorte que les caractéristiques communes ne seront pas à nouveau décrites. La principale différence réside dans le fait que l'entretoise 34 est, en l'espèce, rigidement solidaire d'un bouchon 40, qui sert à obturer un orifice 42 d'une paroi latérale 44 de l'ouvrant. Ici, l'entretoise et le bouchon sont même formés d'une seule pièce, par exemple en matière plastique. L'orifice 42 sert à accéder à l'étrier notamment pour introduire l'outil 24 lors du montage de la poignée sur l'ouvrant ou lors de son démontage. Lorsque la bague 10 a été placée dans la position de retenue, on obture l'orifice 42 avec le bouchon 40 tout en introduisant l'entretoise 34 dans le logement 28. Ces deux opérations se font dans le même mouvement, la pièce étant dimensionnée de sorte que l'entretoise se trouve entièrement reçue dans le logement lorsque le bouchon obture l'orifice 42. Le bouchon 40 se trouve retenu dans l'orifice 42 au moyen d'un ajustement serré, et cette retenue assure en elle-même l'immobilisation de l'entretoise 34 dans le logement 28, ce qui améliore encore la résistance de la poignée à une tentative d'effraction.

Si on souhaite accéder à la poignée, on ôte le bouchon 40 et la même opération conduit à l'extraction de l'entretoise 34 hors du logement 28 de sorte qu'on peut manoeuvrer la bague 10.

La paroi latérale 44 est positionnée de sorte qu'elle n'est accessible que lorsque l'ouvrant est ouvert pour donner accès à l'habitacle du véhicule, cette paroi étant globalement perpendiculaire aux parois principales de l'ouvrant.

Bien entendu, on pourra apporter à l'invention de nombreuses modifications sans sortir du cadre de celle-ci, telle que définie dans les revendications suivantes.

## Revendications

1. Poignée (2) d'ouvrant de véhicule comprenant:
- un étrier (4) présentant un logement (6) formant un orifice de réception d'un élément (8), ledit élément (8) formant un verrou ou ayant une forme identique à un verrou sans constituer un verrou,
- un organe (10) apte à occuper une position dans laquelle il retient l'élément (8) dans l'étrier (4),
- un ergot de clipsage (22) apte à maintenir l'organe (10) dans la position dans laquelle il retient.l'élément (8) dans l'étrier (4), **caractérisée en ce qu'**elle comprend:
- une entretoise (34) apte à s'étendre d'un côté de l'ergot de clipsage (22) opposé à l'organe (10) pour bloquer l'ergot de clipsage (22) en prise avec l'organe (10).

2. Poignée selon la revendication précédente dans laquelle l'étrier (4) définit à lui seul un logement (28) de réception de l'entretoise (34) s'étendant du côté précité de l'ergot de clipsage (22).

3. Poignée selon la revendications précédente, dans laquelle le logement (28) est agencé de sorte que l'entretoise (34) est accessible depuis l'extérieur de l'étrier (4) lorsqu'elle est en position de blocage de l'ergot de clipsage (22).

4. Poignée selon au moins l'une quelconque des revendications précédentes, agencée de sorte que l'organe (10) peut être placé en position de retenue à l'issue d'une poussée sur l'organe (10).

5. Poignée selon au moins l'une quelconque des revendications précédentes qui comprend un bouchon (40) d'obturation d'un orifice (42) de l'ouvrant, le bouchon (40) étant d'une seule pièce avec l'entretoise (34).

6. Ensemble d'une poignée (2) selon au moins l'une quelconque des revendications précédentes et d'un outil de manoeuvre (24) apte à coopérer avec l'organe (10) pour le placer en position de retenue ou hors de cette position depuis extérieur de l'étrier (4):

7. Procédé de montage d'une poignée (2) d'ouvrant de véhicule selon au moins l'une quelconque des revendications 1 à 5 **caractérisé en ce que**:
- on place ledit organe (10) dans une position dans laquelle il retient ledit élément (8) dans ledit étrier (4) de la poignée,
- on maintient l'organe (10) dans cette position par clipsage avec ledit ergot de clipsage (22); et
- on place ladite entretoise (34) d'un côté de l'ergot de clipsage (22) opposé à l'organe (10) pour bloquer l'ergot de clipsage (22) en prise avec l'organe (10).

8. Procédé selon la revendication précédente dans lequel on place l'entretoise (34) lorsqu'on obture un orifice (42) d'une paroi (44) de l'ouvrant avec un bouchon (40) d'une seule pièce avec l'entretoise (34).

## Patentansprüche

1. Türgriff (2) eines Fahrzeugs, der folgendes umfasst:
- einen Bügel (4), der eine Aufnahme (6) aufweist, die eine Öffnung zur Aufnahme eines Elements (8) bildet, wobei das besagte Element (8) einen Riegel bildet oder eine Form aufweist, die einem Riegel gleicht, ohne einen Riegel zu bilden,
- ein Organ (10), das in der Lage ist, eine Position einzunehmen, in der es das Element (8) im Bügel (4) hält,
- einen Schnappzapfen (22), der in der Lage ist, das Organ (10) in der Position zu halten, in der es das Element (8) im Bügel (4) hält, **dadurch gekennzeichnet, dass** er
- ein Zwischenstück (34) umfasst, das in der Lage ist, sich über eine Seite des Schnappzapfens (22) zu erstrecken, die gegenüber dem Organ (10) liegt, um den Schnappzapfen (22) im Eingriff mit dem Organ (10) zu blockieren.

2. Griff nach dem vorherigen Anspruch, bei dem der Bügel (4) für sich alleine eine Aufnahme (28) zum Aufnehmen des Zwischenstücks (34) definiert, das sich über die zuvor erwähnte Seite des Schnappzapfens (22) erstreckt.

3. Griff nach dem vorherigen Anspruch, bei dem die Aufnahme (28) so angeordnet ist, dass das Zwischenstück (34) von außerhalb des Bügels (4) zugänglich ist, wenn es sich in der Position zum Blockieren des Schnappzapfens (22) befindet.

4. Griff nach zumindest irgendeinem der vorherigen Ansprüche, der so angeordnet ist, dass das Organ (10) nach einem Drücken auf das Organ (10) in eine Rückhalteposition gebracht werden kann.

5. Griff nach zumindest irgendeinem der vorherigen Ansprüche, der einen Stopfen (40) zum Verschließen einer Türöffnung (42) umfasst, wobei der Stopfen (40) in einem Stück mit dem Zwischenstück (34) ausgeführt ist.

6. Baugruppe mit einem Griff (2) nach zumindest irgendeinem der vorherigen Ansprüche, und einem Manövrierwerkzeug (24), das in der Lage ist, mit dem Organ (10) zusammenzuwirken, um es von außerhalb des Bügels (4) in eine Rückhalteposition oder aus dieser Position heraus zu bringen.

7. Verfahren zur Montage eines Türgriffs (2) eines Fahrzeugs nach zumindest irgendeinem der Ansprüche 1 bis 5, **dadurch gekennzeichnet, dass**:
- man das besagte Organ (10) in eine Position bringt, in der es das besagte Element (8) im besagten Bügel (4) des Griffs zurückhält,
- man das Organ (10) durch Schnappen mit dem besagten Schnappzapfen (22) in dieser Position festhält; und
- man das besagte Zwischenstück (34) auf einer Seite des Schnappzapfens (22) platziert, die gegenüber dem Organ (10) liegt, um den Schnappzapfen (22) in Eingriff mit dem Organ (10) zu blockieren.

8. Verfahren nach dem vorherigen Anspruch, bei dem man das Zwischenstück (34) platziert, wenn man eine Öffnung (42) einer Wand (44) der Tür mit einem Stopfen (40) verschließt, der in einem Stück mit dem Zwischenstück (34) ausgeführt ist.

## Claims

1. Handle (2) for a vehicle door panel comprising:
- a bracket (4), having a housing (6) forming an orifice for receiving an element (8), said element (8) forming a lock or having a form identical to a lock without forming a lock,
- a member (10) able to occupy a position wherein it retains an element (8) in the bracket (4),
- a clipping pin (22) able to maintain the member (10) in the position wherein it retains the element (8) in the bracket (4), **characterised in that** it comprises:
- a spacer (34) able to extend from an opposite side of the clipping pin (22) to the member (10) in order to block the clipping pin (22) engaged with the member (10).

2. Handle as claimed in the preceding claim wherein the bracket (4) alone defines a housing (28) for receiving the spacer (34) extending from the aforementioned side of the clipping pin (22).

3. Handle according to the preceding claims, wherein the housing (28) is arranged in such a way that the spacer (34) can be accessed from the outside of the bracket (4) when it is in a blocked position of the clipping pin (22).

4. Handle according to at least any of the preceding claims, arranged in such a way that the member (10) can be placed in a retaining position after a thrust on the member (10).

5. Handle according to at least one of the preceding claims which comprises a plug (40) for blocking an orifice (42) of the door panel, with the plug (40) being of a single part with the spacer (34).

6. Handle unit (2) according to at least one of the preceding claims and a manoeuvring tool (24) able to cooperate with the member (10) in order to place it in a retaining position or out of this position from the outside of the bracket (4).

7. Method for assembling a handle (2) for a vehicle door panel according to at least one of any of claims 1 to 5, **characterised in that**:
- said member (10) is placed in a position wherein it retains said element (8) in said bracket (4) of the handle,
- the member (10) is maintained in this position by clipping with said clipping pin (22); and
- said spacer (34) is placed on one side of the clipping pin (22) opposite the member (10) to block the clipping pin (22) engaged with the member (10).

8. Method as claimed in the preceding claim wherein the spacer (34) is placed when an orifice (42) of a wall (44) of the door panel is obstructed with a plug (40) of a single part with the spacer (34).
